# DEMANDE DE BREVET EUROPEEN

(11) **EP 0 724 058 A1**
(43) Date de publication de la demande: **31.07.1996**
(21) Numéro de dépôt: 95480006.6
(22) Date de dépôt: 26.01.1995
(51) Int. Cl.: E05C 9/00, E05B 63/14

(54) **Dispositif de renforcement du verrouillage d'une porte pourvue d'un verrou**

(71) Demandeur: Georges, Claude, F-06210 Mandelieu (FR)
(72) Inventeur: Georges, Claude, F-06210 Mandelieu (FR)
(74) Mandataire: Bonneau, Gérard Cabinet Bonneau Conseil en Propriété Industrielle

(57) **Abrégé**

Dispositif comprenant deux coulisseaux principaux (10, 12) solidaires d'une barre transversale (16) comportant une portion (17) en contact avec l'extrémité du pêne du verrou (32) opposée à son extrémité assurant le verrouillage d'une porte (26). Les coulisseaux principaux qui coulissent dans des guides (18, 20, 22, 24) fixés sur la porte, comportent une extrémité qui s'engage dans des gâches (28, 30) fixées dans le mur entourant la porte. L'autre extrémité de chaque coulisseau principal est prolongée au moyen d'une articulation (44, 46) par un coulisseau secondaire (40, 42) engagé de façon permanente dans une seconde gâche (48, 50) également fixée au mur et munie d'un ressort (52) qui tend à repousser le coulisseau secondaire et par suite le coulisseau principal et à faire pénétrer son extrémité dans la première gâche lorsque le verrou est tourné en position de verrouillage. A l'ouverture du verrou, les coulisseaux sont repoussés et sortent de leurs gâches et l'articulation se trouve alignée avec les gonds (36, 38) de la porte permettant à celle-ci de s'ouvrir.

## Description

La présente invention concerne un dispositif de protection d'une ouverture d'habitation, et en particulier un dispositif destiné à renforcer le verrouillage d'une porte déjà pourvue d'un verrou.

Pour éviter les effractions et les tentatives de cambriolage les portes d'appartement, de villas et d'habitation en général disposent de un ou plusieurs verrous de sécurité en plus de la fermeture classique de la porte.

De façon à renforcer le verrouillage, on trouve dans le commerce des systèmes dits à 3 ou 5 points constitués d'un verrou de sécurité actionnant plusieurs pênes s'engageant dans des gâches qui sont fixées à l'huisserie de la porte côté ouverture, sur la partie horizontale de l'huisserie au dessus de la porte et dans le sol en bas de la porte. Malheureusement, ce système est facilement contournable par un cambrioleur déterminé qui insère un levier du type pied de biche entre la porte et l'huisserie du côté opposé au verrou (à l'emplacement des gonds) et peut alors forcer la porte et faire sauter le système de fermeture.

On a donc songé à installer des systèmes comportant des gâches sur au moins deux côtés opposés de la porte , en plus du verrou existant. Le brevet français 2.396.855 décrit un système de ce type dans lequel la fermeture du verrou commande l'introduction de 4 pênes dans des gâches situées des 4 côtés de la porte. Malheureusement ce système est très complexe et comporte en outre un élément principal entraîné en rotation par la fermeture du verrou, ce mouvement de rotation étant transformé en translation des pênes par un jeu d'articulations. Il est clair qu'un tel système, de part sa complexité, est fragile et coûteux.

C'est pourquoi le but de l'invention est de fournir un dispositif de protection d'une ouverture telle qu'une porte, simple et efficace et ne comportant aucune partie tournante.

Un autre but de l'invention est de fournir un dispositif de renforcement du verrouillage d'une porte pouvant être installé facilement sur une porte sans avoir à changer ou à modifier le verrou existant.

L'objet de l'invention est donc un dispositif de protection pour le renforcement d'une ouverture telle qu'une porte du type comportant un verrou. Le dispositif comprend au moins un coulisseau principal solidaire d'une barre transversale en contact avec l'extrémité du pêne du verrou opposé à son extrémité assurant le verrouillage, le coulisseau principal coulissant dans des guides fixés sur la porte et comportant une extrémité coté verrou qui s'engage dans une première gâche fixée dans le mur entourant la porte, l'autre extrémité du coulisseau principal étant prolongée par un coulisseau secondaire relié au coulisseau principal par une articulation et engagé de façon permanente dans une seconde gâche également fixée au mur. Le dispositif est muni d'un ressort qui tend à ramener le coulisseau secondaire et par suite à faire pénétrer le coulisseau principal dans la première gâche lorsque le verrou est mis en position de verrouillage. L'ouverture du verrou repousse la barre transversale, le coulisseau principal et le coulisseau secondaire de sorte que l'extrémité du coulisseau principal sort de la première gâche et que l'articulation se trouve alignée avec les gonds de la porte permettant à celle-ci d'être ouverte.

Les buts, objets et caractéristiques de la présente invention seront mieux compris à la lecture de la description suivante faite en référence aux dessins dans lesquels :
la figure 1 représente un premier mode de réalisation du dispositif de renforcement selon l'invention,
la figure 2 représente la partie en contact avec le verrou de porte dans une variante du premier mode de réalisation représenté sur la figure 1, et
la figure 3 représente un second mode de réalisation du dispositif de renforcement selon l'invention.

Dans le mode de réalisation représenté sur la figure 1, le dispositif selon l'invention comporte deux barres coulissantes ou coulisseaux principaux 10 et 12 réunis par deux barres transversales 14 et 16. Les deux coulisseaux principaux coulissent dans deux paires de guides, 18 et 20 pour le coulisseau 10, et 22 et 24 pour le coulisseau 12. Les guides 18, 20, 22 et 24 sont fixés sur la porte 26. On doit noter que les guides 18, 20, 22, et 24 pourraient être placés plus près des bords de la porte qu'ils ne le sont sur la figure, ceci étant quasiment indispensable lorsque le dispositif doit être installé sur une porte creuse.

Les deux coulisseaux principaux se trouvent vis à vis des gâches 28 et 30 fixées dans le mur du côté ouvrant de la porte, et dans lesquelles ils sont respectivement introduits lorsqu'on ferme le verrou 32, en l'actionnant de l'extérieur à l'aide d'une clé, ou en le tournant de l'intérieur. Le verrou comprend bien entendu, un pêne 34 dont la partie arrière (à gauche sur la figure) est en contact avec une barre horizontale 17 solidaire ou faisant partie intégrante de la barre transversale 16.

Du côté opposé de la porte qui pivote à l'ouverture sur ses gonds 36 et 38, les deux coulisseaux principaux 10 et 12 sont prolongés par deux coulisseaux secondaires, respectivement 40 et 42, articulés sur les coulisseaux 10 et 12 au moyen des articulations 44 et 46. Les deux coulisseaux secondaires 40 et 42 coulissent respectivement dans les gâches 48 et 50 solidement fixées dans le mur. Comme le montre la coupe partielle de la gâche 50, les extrémités des coulisseaux secondaires prennent appui sur des ressorts de compression, tels que le ressort 52 pour la gâche 50, qui tendent à repousser les coulisseaux vers la partie droite de la porte.

Sur la figure, la porte est représentée en position fermée, c'est à dire que le verrou a été tourné de façon à ce que son pêne 34 soit sorti du côté droit et verrouille la porte 26. Sous l'effet des ressorts se trouvant à l'extrémité des gâches 48 et 50, les deux coulisseaux principaux 10 et 12 sont poussés vers la droite au fur et à mesure que le pêne du verrou est déplacé vers la droite, du fait que la barre horizontale 17 se maintient en contact avec le pêne 34.

Dans la position fermée de la porte, on voit donc que les deux coulisseaux principaux 10 et 12 sont engagés dans leur gâche respective 28 ou 30, alors que les extrémités des deux coulisseaux secondaires 40 et 42 se trouvent en partie dans leur gâche respective 48 ou 50. Par conséquent, la porte fermée dispose de 4 points forts de fermeture en plus du verrou.

Pour ouvrir la porte, on tourne le verrou 32 de sorte que son pêne 34 pousse vers la gauche la barre transversale 16, entraînant du même coup l'ensemble des deux coulisseaux principaux 10 et des deux coulisseaux secondaires 40 et 42 qui compriment les ressorts se trouvant dans les gâches 48 et 50 au fur et à mesure que le verrou est tourné.

Lorsque le verrou est complètement ouvert, les articulations 44 et 46 se trouvent dans l'alignement des gonds 36 et 38 de la porte 26. Par conséquent, l'ouverture de la porte peut s'effectuer aisément en pivotant autour de ses gonds pendant que les deux coulisseaux 10 et 12 pivotent autour de leurs articulations respectives 44 et 46. On notera que les articulations 44 et 46 peuvent prendre différents aspects, l'essentiel étant de permettre un pivotement de la porte d'environ 150°.

Le dispositif de renforcement qui vient d'être décrit en référence à la figure 1 peut être facilement installé sur une porte comportant déjà un verrou. Comme il existe deux largeurs de portes standardisées 83 cm et 93 cm, il suffit de prévoir un dispositif dont la longueur des coulisseaux principaux est adaptée au premier type de porte et un dispositif dont la longueur des coulisseaux principaux est adaptée au second type de porte. Par contre, quelle que soit le type de porte utilisé, le verrou déjà installé peut avoir des dimensions très différentes selon la modèle utilisé. C'est pourquoi pour l'un ou l'autre modèle de dispositif selon l'invention, la barre horizontale devra avoir une longueur ayant la plus grande valeur possible correspondant à un verrou de la plus petite largeur possible. Cette barre sera alors coupée de façon à se trouver en contact permanent avec le verrou lorsque le dispositif sera posé correctement sur la porte. La longueur à couper sera déterminée en ajustant le dispositif sur la porte lorsque le verrou est ouvert et la porte également de façon à tenir compte du déport dû aux gonds lorsque la porte est ouverte.

Cependant, il est possible de prévoir une variante du premier mode de réalisation dans lequel il n'est pas nécessaire de couper une barre. Dans cette variante dont seule la partie modifiée a été représentée sur la figure 2, il n'existe pas de barre horizontale comme dans le mode de réalisation de la figure 1. Mais la barre transversale 16 solidaire des coulisseaux principaux 10 et 12 a été remplacée par une barre transversale mobile 60. Cette barre 60 comporte des évidements 62 et 64 à ses extrémités permettant le passage coulissant des coulisseaux principaux 10 et 12 respectivement. Lors de l'installation du dispositif sur la porte, on commence par ajuster correctement les coulisseaux principaux et secondaires sur la porte en position ouverte. Puis on fait coulisser la barre mobile 60 de façon à l'amener en contact avec le pêne du verrou en position déverrouillée telle qu'illustré sur la figure 2. Enfin, il suffit de serrer fortement les vis 66 et 68 contre les coulisseaux principaux 10 et 12 respectivement pour rendre la barre transversale 60 solidaire desdits coulisseaux.

Les coulisseaux principaux et secondaires peuvent être réalisés en toute matière, en métal de préférence, l'acier étant préféré pour sa grande solidité. De façon à pouvoir faire coulisser les coulisseaux dans leurs guides, et ceci en exerçant un effort raisonnable lors de la manipulation du verrou, il est judicieux de prévoir des billes de roulement dans chacun des guides 18, 20, 22 et 24 sur lesquelles se déplacent les coulisseaux lors de l'ouverture de la porte.

Bien que le dispositif représenté sur la figure 1 comporte 2 coulisseaux, on pourrait envisager un seul coulisseau muni d'une barre transversale sur laquelle s'appuierait le pêne du verrou, ce qui procurerait deux points d'ancrage seulement de part et d'autre de la porte. De la même façon, il est possible de prévoir 3 ( ou plus) coulisseaux, toujours manoeuvrés par un seul verrou.

Que ce soit avec un, deux, trois (ou plus) coulisseaux, le dispositif de l'invention présente la particularité de se déplacer par rapport à la porte, uniquement par translation, lors de l'ouverture de la porte, sans faire appel à aucune pièce tournante, évitant ainsi toute difficulté d'ouverture ainsi que la fragilité inhérente aux dispositifs antérieurs comportants des pièces tournantes.

Bien entendu, la disposition des murs de chaque côté de la porte ne permet pas toujours d'installer les gâches de la façon représentée sur la figure. C'est pourquoi un second mode de réalisation permet de pouvoir installer le dispositif selon l'invention même si on ne dispose pas d'une longueur de mur suffisante permettant d'installer des gâches comportant des ressorts de compression comme c'est le cas dans le mode de réalisation de la figure 1. Dans ce second mode de réalisation illustré sur la figure 3, le dispositif de renforcement est fixé préalablement sur une plaque de métal, par exemple en acier. Cette plaque d'une épaisseur d'environ 0,5 mm peut être soit fixée sur le panneau de la porte, soit au moyen de pattes qui se vissent dans les champs de la porte et maintiennent solidement la plaque 70 solidaire de la porte. De façon à ne pas avoir à ôter ou modifier le verrou, la plaque comporte un évidement 72 de forme rectangulaire sur le côté où se trouve le verrou et de dimensions telles que cet évidement puisse contenir n'importe quel verrou existant déjà placé sur la porte.

Comme illustré sur la figure 3, la barre transversale 16, qui pourrait d'ailleurs être remplacée par la barre transversale mobile 60 de la figure 2, est maintenue vers la droite par deux ressorts 74 et 76 fixés d'une part à la barre et d'autre par à la plaque 70 par des points d'ancrage 78 et 80. Lorsque le verrou est mis dans la position de déverrouillage, son pêne 34 en contact avec la barre horizontale 17 pousse celle-ci et donc les coulisseaux 10 et 12 vers la gauche. Les coulisseaux secondaires 40 et 42 sont également poussés vers la gauche en coulissant dans des gâches 82 et 84. Du fait que ces dernières ne comportent pas des ressorts de compression comme dans le mode de réalisation illustré sur la figure 1, leur installation ne nécessite pas une grande longueur de mur et la largeur du chambranle de la porte est suffisant pour les installer.

Le déverrouillage du verrou 32 a pour effet de tendre les ressorts 74 et 76 qui exercent ainsi une force de traction ramenant les coulisseaux vers la droite lorsque le verrou est de nouveau mis en position de verrouillage.

On voit donc à la lecture de la description précédente que, quel que soit le mode de réalisation du dispositif selon l'invention, on peut installer ce dispositif sur une porte quelconque disposant déjà de son verrou, ce qui permet d'éviter d'engager des frais exorbitants comme c'est le cas avec certains dispositifs qui nécessitent de refaire la porte ou de retirer les verrous existants. Bien sûr, l'installation des gâches peut nécessiter des adaptations différentes de ce qui est montré sur la figure, selon la disposition des murs.

Bien que le dispositif de l'invention ait été représenté montré sur une porte, il est évident qu'il pourrait être installé sur une fenêtre ou tout autre ouverture. De même, il est possible d'installer deux dispositifs identiques sur la même porte si l'on dispose déjà de deux verrous séparés.

## Revendications

1. Dispositif de renforcement du verrouillage d'une ouverture et notamment d'une porte du type comportant déjà un verrou (32) actionné par une clé dont la fermeture entraîne l'introduction de pênes dans des gâches se trouvant de part et d'autre de ladite ouverture, ledit dispositif étant caractérisé en ce qu'il comprend:
au moins un coulisseau principal (10) solidaire d'une barre transversale (16) dont une portion est en contact avec l'extrémité du pêne (34) du verrou opposé à son extrémité assurant le verrouillage, ledit coulisseau principal coulissant dans des guides (18,20) fixés sur la porte et comportant une extrémité coté verrou qui s'engage dans une première gâche (28) fixée dans le mur entourant la porte, l'autre extrémité dudit coulisseau principal étant prolongée par un coulisseau secondaire (40) relié audit coulisseau principal par une articulation (44) et engagé de façon permanente dans une seconde gâche (48 ou 82) également fixée au mur, et
au moins un ressort (52, ou 74, 76) qui tend à ramener ledit dispositif en position de verrouillage et par suite à faire pénétrer ledit coulisseau principal dans ladite première gâche lorsque ledit verrou est mis en position de verrouillage,
l'ouverture dudit verrou repoussant ladite barre transversale, ledit coulisseau principal et ledit coulisseau secondaire de sorte que l'extrémité dudit coulisseau principal sort de ladite première gâche et que ladite articulation se trouve alignée avec les gonds (36,38) de la porte permettant à celle-ci d'être ouverte.

2. Dispositif selon la revendication 1, dans lequel ledit ressort (52) est un ressort de compression se trouvant situé dans ladite seconde gâche (48) de façon à être comprimé par ledit coulisseau secondaire (40) lorsque celui-ci est repoussé sous l'action du verrou (32) mis en position de déverrouillage.

3. Dispositif selon la revendication 1, dans lequel ledit ressort (74) est un ressort de traction fixé à ladite porte (26) par un point d'ancrage (78) et à ladite barre transversale (16) de façon à exercer une traction sur celle-ci pour ramener ledit coulisseau principal (10) en position de fermeture lorsque ledit verrou (32) est mis en position de verrouillage.

4. Dispositif selon la revendication 1, 2 ou 3, comprenant deux coulisseaux principaux (10, 12) reliés par ladite barre transversale (16), lesdits coulisseaux principaux s'engageant, lors de la fermeture, dans deux premières gâches (28, 30) , et comprenant également deux coulisseaux secondaires (40, 42) reliés auxdits coulisseaux principaux par des articulations (44, 46) et engagés dans deux secondes gâches (48, 50 ou 82, 84).

5. Dispositif selon l'une des revendications 1 à 4, dans lequel ladite barre transversale (16) comprend une portion de barre horizontale (17) en contact permanent avec l'extrémité du pêne dudit verrou (32) opposée à son extrémité assurant le verrouillage.

6. Dispositif selon la revendication 4, dans lequel ladite barre transversale (60) est mobile et comporte à ses extrémités des évidements (62, 64) dans lesquels coulissent lesdits coulisseaux principaux (10, 12) de manière à pouvoir placer ladite barre transversale en contact avec l'extrémité du pêne dudit verrou (32) opposée à son extrémité assurant le verrouillage, ladite barre transversale étant fixée auxdits coulisseaux principaux au moyen de vis (66, 68).

7. Dispositif selon l'une quelconque des revendications précédentes, dans lequel l'ensemble des éléments composant ledit dispositif sont fixés sur une plaque de métal adaptée pour pouvoir être fixée sur ladite porte (26), ladite plaque comportant un évidement pour l'emplacement dudit verrou existant (32).

8. Dispositif selon l'une quelconque des revendications précédentes, dans lequel le ou les coulisseaux principaux coulissent dans lesdits guides (18, 20, 22, 24) au moyen de billes de roulement.
